# EUROPÄISCHE PATENTSCHRIFT

(11) **EP 0 118 812 B1**
(45) Veröffentlichungstag und Bekanntmachung des Hinweises auf die Patenterteilung: **01.08.1990**
(21) Anmeldenummer: 84101855.9
(22) Anmeldetag: 22.02.1984
(51) Int. Cl.: B21B 13/14

(54) **Mehrwalzengerüst**
Multi-roll stand
Cage de laminoir à plusieurs cylindres

(30) Priorität: 11.03.1983 DE 3308673
(43) Veröffentlichungstag der Anmeldung: 19.09.1984
(73) Patentinhaber: SMS SCHLOEMANN-SIEMAG AKTIENGESELLSCHAFT, 40237 Düsseldorf (DE)
(72) Erfinder: Bald, Wilfried, D-5912 Hilchenbach (DE); Römmen, Hans, D-4047 Dormagen (DE); Stoy, Erich, D-4040 Ratingen 4 (DE); Heisterkamp, Hans Friedrich, D-4150 Krefeld (DE)
(74) Vertreter: Müller, Gerd, Dipl.-Ing.

(56) Entgegenhaltungen:
- DE-A- 1 527 713
- DE-A- 1 602 219
- DE-A- 2 213 380
- DE-A- 3 212 070
- DE-B- 1 777 054
- DE-B- 2 522 213

## Beschreibung

Die Erfindung betrifft ein Mehrwalzengerüst mit zwei angetriebenen Stützwalzen und von diesen durch Reibungsantrieb mitgenommenen Arbeitswalzen, die zu ihrer horizontalen Abstützung aus der senkrechten Achsebene der Stützwalzen in Walzrichtung verlagert sind sowie in Richtung der Verlagerung durch an ihren Ballen angreifende Zwischenwalzen sowie an Stützbrücken gelagerte Stützrollen abgestützt sind.

Mehrwalzengerüste dieser Gattung sind bereits bekannt. Durch die DE-B-17 77 054 und die DE-B-25 22 213 gehören dabei auch schon Mehrwalzengerüste dieser Art zum Stand der Technik, welche mit Biegevorrichtungen ausgestattet sind, über die den Arbeitswalzen unter Benutzung eines seitlichen Stützsystems, vorwiegend horizontal, eine Krümmung des gesamten Ballens aufgezwungen werden kann. Nicht nur die horizontale Krümmung, sondern auch die aus dem Mittenversatz resultierende Vertikalkomponente der Krümmung des Walzenballens beeinflußt damit das Walzspaltprofil positive oder negativ, und dadurch ist die Höhe des Walzspaltes über die Ballenbreite veränderbar. Es kann hierdurch eine Druckverteilung bewirkt werden, die nicht nur auf die Erzielung eines rechteckigen Walzgutquerschnittes abzielt, sondern auch plane Oberflächen erreicht, also ein schnelles und genaues Ausregeln von Rand- und Mittenwellen während des Walzens ermöglicht.

Durch die DE-A-32 12070 ist aber auch bereits ein Mehrwalzengerüst bekanntgeworden, bei dem die Möglichkeit besteht, eine der beiden zusammenwirkenden Arbeitswalzen sowohl durch eine horizontale als auch durch eine vertikale Biegekraft zu beeinflussen, um dadurch die Einhaltung der Ebenheit des Walzgutes weiter zu erleichtern.

Abgesehen davon, daß bei diesem bekannten Mehrwalzengerüst nur eine der beiden zusammenarbeitenden Arbeitswalzen aus der senkrechten Achsebene mit den Stützwalzen versetzt arbeitet, wirkt diese Arbeitswalze durch eine zusätzliche Zwischenwalze mit der zugehörigen Stützwalze zusammen. Außerdem ist hier vorgesehen, daß die aus der senkrechten Achsebene versetzt angeordnete Arbeitswalze einen geringeren Durchmesser aufweist als die in der senkrechten Achsebene liegende Arbeitswalze und die ihr, ebenfalls in der senkrechten Achsebene, zugeordnete, zusätzliche Stützwalze.

Der bauliche und funktionelle Aufwand zur Erzielung einer horizontalen und vertikalen Biegung, also zur Ausbildung einer räumlichen Krümmung, der einen Arbeitswalze ist also beträchtlich größer als bei den Mehrwalzengerüsten nach DE-B-17 77 054 und nach DE-B-25 22 213, wo beide Arbeitswalzen nur horizontal gebogen werden und dabei die aus deren Mittenversatz zur Vertikalebene resultierende Vertikalkomponente der Krümmung das Walzspaltprofil ebenfalls beeinflußt.

Der Erfindung liegt die Aufgabe zugrunde, ein gattungsemäßes Mehrwalzengerüst der durch DE-B-17 77 054 und DE-B-25 22 213 bekanntgewordenen Gattung zu schaffen, bei welchem es auf einfache und sichere Art und Weise möglich ist, nicht nur eine sondern vielmehr mindestens eine der beiden Arbeitswalzen auf einfache und sichere Art und Weise so zu beeinflussen, daß eine räumliche Krümmung in Richtung der beiden Hauptachsen erreicht wird und sich dabei auch unterschiedliche Krümmungscharakter miteinander kombinieren lassen.

Die Lösung dieser Aufgabe wird erfindungsgemäß - nach dem Kennzeichen des Anspruchs 1 - dadurch erreicht, daß beide Arbeitswalzen mit jedem ihrer Einbaustücke zwischen einem an der einen Gerüstseite um eine zu den Walzenachsen parallele Achse verschwenkbar gelagerten Hebel und einem an der anderen Gerüstseite um eine ebenfalls zu den Walzenachsen parallele Achse verschwenkbar gelagerten Hebel gehalten ist, daß die beiden Hebel für die Einbaustücke der unteren Arbeitswalze in ihrer Abwärtsbewegung durch Anschläge begrenzt sind, daß dabei die beiden Hebel das ihnen zugeordnete Einbaustück mit Kopfstücken formschlüssig umfassen, daß weiterhin jeweils zwischen dem an der einen Gerüstseite verschwenkbar gelagerten, oberen Hebel der Arbeitswalze und dem ebenfalls dort verschwenkbar gelagerten Hebel der unteren Arbeitswalze Vertikal-Biegezylinder sowie wie zwischen dem an der anderen Gerüstseite befindlichen, oberen Hebel der Arbeitswalze un dem dort ebenfalls gelagerten, unteren Hebel für die untere Arbeitswalze weitere Vertikal-Biegezylinder angeordnet sind.

Der Vorteil dieser Maßnahmen liegt darin, daß die üblicherweise nur bei der Verwendung von zwei in vertikaler Richtung gebogenen Arbeitswalzen erzielbaren Wirkungen nunmehr auch mit nur einer in Richtung der beiden Hauptachsen räumlich gekrümmten Arbeitswalze herbeigeführt werden können. Dabei ist es nicht nur möglich, durch die räumliche Krümmung einer einzigen Arbeitswalze eine additive Verstärkung des Stelleingriffs herbeizuführen, sondern es ist auch eine Formbeeinflussung des Walzgutes nach einer höheren Ordnung zur Bekämpfung bzw. Beseitigung sogenannter Viertelwellen und gleichzeitig auftretenden Rand- und Mittelwellen möglich. Darüberhinaus kann aber bei genügend schlanker Ausgestaltung der Arbeitswalzen neben der globalparabolischen Beeinflussung auch ein lokal-konzentrierter, positiver oder negativer Eingriff in das Walzspaltprofil erreicht werden.

Ein wichtiges Weiterbildungsmerkmal der Erfindung besteht - nach Anspruch 2 - auch darin, daß wenigstens die Stützrollen und/oder die Zwischenwalze zu einer der Arbeitswalzen durch Horizontal-Biegevorrichtungen beaufschlagbar sind.

Eine weiterbildende Ausgestaltung eines Mehrwalzengerüstes nach der Erfindung wird gemäß Anspruch 3 dadurch erreicht, daß zwischen den Einbaustücken der Arbeitswalzen und den einander zugewendeten Kopfstücken der jeweils zusammenwirkenden, beiden Hebel über die maximalen Schwenkbereiche der Hebel hinweg ein Formschluß mit Bewegungsspiel vorgesehen ist.

Besonders bewährt has es sich, wenn gemäß Anspruch 4 die an den freien Enden der einlaufseitigen Hebel angeordneten Kopfstücke durch Gelenke mit zu den Walzenachsen parallelen Achsen gehalten sind. Die Kopfstücke der einlaufseitigen Hebel wirken hiedurch als Koppelglieder, mit deren Hilfe die durch die bogenförmige Bewegung auftretende Abstandsänderung zwischen dem einlaufseitig gelagerten Hebel un dem auslaufseitig gelagerten Hebel unter Aufrechterhaltung des Formschlusses zwischen den kopfstücken und den Einbaustücken ausgeglichen wird.

Nach Anspruch 5 ist vorgesehen daß die Lager der einlaufseitigen Hebel durch eine horizontale Anstellvorrichtung beaufschlagbar sind, während nach Anspruch 6 die beiden einlaufseitig angeordneten Hebel auch eine gemeinsame lagerachse haben. Durch diese Maßnahmen lassen sich auf einfache Art und Weise konstante Wirkbedingungen besonders für den Fall erreichen, daß Mehrwalzengerüst mit Reveresierbetrieb gefahren wird.

Bewährt hat es sich, wenn nach Anspruch 7 die Arbeitswalzen-Einbaustücke an sich gegenüberliegenden Längsseiten mit Absätzen versehen sind, die in klauenartigen Halterungen an den Kopfstücken der beiden jeweils zusammenwirkenden Hebel eingreifen.

Nach Anspruch 8 ist vorgesehen, daß die Vertikalbiegezylinder und/oder die Horizontal-Biegevorrichtungen durch Druckregelorgane beeinflußbar sind, die nicht nur einen frei wählbaren Eingriff in den Biegeformcharakter mindestens einer Arbeitswalze gestatten, sondern auch mit übergeordneten Planheitsregelkreisen in Verbindung stehen. Die einerseits zwischen den Stützwalzen und andererseits dem in Walzspalt befindlichen Walzgut eingespannten sowie elastisch und/oder plastisch eingebetteten Arbeitswalzen können hierdurch im Rahmen von lastumverteilungen positiv oder negativ gebogen werden, und zwar mit dem Ziel, auch bei wechselnden Bedingungen des Walzprozesses einen rechteckigen Walzgutquerschnitt mit planen Oberflächen zu erhalten.

Die lenkerartige Führung der die Arbeitswalzen lagernden Einbaustücke durch die beiden zusammenwirkenden Hebel erlaubt es auch auf einfache Weise, die notwendige Neigung der Vertikalstellbewegung aus der Senkrechten heraus, tangential zur Richtung der beiden Abstützungen verlaufend, vorzunehmen, ohne daß beim vertikalen Stellen eine Positionsanpassung der Seitenabstützung erforderlich wird.

Nach Anspruch 9 ist des weiteren vorgesehen, daß mindestens die der durch die Horizontal-Biegevorrichtung beaufschlagbaren Arbeitswalze zugeordnete Zwischenwalze im auslaufseitig gelagerten Hebel über Führungskulissen verschiebbar gehalten ist. Gemäß Anspruch 10 kann es sich für eine optimale Arbeitsweise des Mehrwalzengerüstes auch als vorteilhaft erweisen, wenn die von den Horizontal-Biegevorrichtungen beaufschlagbaren Stützrollen gegenüber der Lagerachse für die auslaufseitig gehaltenen Hebel zwischen zwei Endstellungen verschiebbar sind, von denen eine vor und eine hinter einer durch die Lagerachsen gehenden Vertikalebene liegt.

Nach Anspruch 11 empfiehlt es sich ferner, dem auslaufseitig gelagerten, unteren Hebel an der Stütbrücke einen Anschlag und dem einlaufseitigen, unteren Hebel am Halteblock einen Anschlag zuzuordnen, der den Schwenkwinkel dieser Hebel in Abwärtsrichtung begrenzt. Schließlich kann es sich nach Anspruch 12 auch als wichtig erweisen, daß in den Kopfstücken der Hebel jeweils zwei mkit Abstand überinanderliegende, nach der Seite hin offene Führungsstücke mit U-förmigen Querschnitt sitzen, in die die Einbaustücke der Arbeitswalzen mit Führungsleisten eingreifen.

Ein Ausführungsbeispiel der Erfindung wird nachfolgend anhand von Zeichnungen ausführlich erläutert. Hierbei zeigt
Figur 1 einen Vertikalschnitt durch ein Mehrwalzengerüst,
Figur 2 in größerem Maßstab den in Fig. 1 mit 11 gekennzeichneten Ausschnittbereich,
Figur 3 wiederum in größerem Maßstab den in Fig. 2 mit 111 gekennzeichneten Ausschnittbereich,
Figur 4 schematisch die bei dem Mehrwalzengerüst erzielbare horizontale Biegung der Arbeitswalzen, erzwungen durch die Seitenabstützung in Zusammenwirken mit der seitlichen Walzkraftkomponente, wobei in der linken Hälfte das Stellen einer Parbelform erster Ordnung und in der rechten Hälfte das Stellen einer sogenannten M-oder W-Form zweiter Ordnung dargestellt ist, wie sie bei genügend schlanken Arbeitswalzen möglich wird,
Figur 5 schematisch den Vertikalanteil der Arbeitswalzen-Biegung nach Fig. 4, wenn diese gegenüber den Stützwalzen mittenversetzt angeordnet sind,
Figur 6 wiederum schematisch die Wirkung der vertikalen Biegung an den Arbeitswalzenzapfen bei bestimmten Breiten- und Lastverhältnissen, während
Figur 7 schematisch vier verschiedene Walzsplatformen wiedergibt, wie sie durch alle Kombinationsmöglichkeiten der Extremwerte mit beiden Biegesystemen für die Arbeitswalzen erzeugt werden können.

In Fig. 1 ist in einem parallel zur Walzrichtung gelegten Vertikalschnitt ein Mehrwalzengerüst zeigt, das in üblicher Weise zwei Walzständer 1 aufweist, von denen nur einer zu sehen ist und in deren Fenstern 2 zwei angetriebene Stützwalzen 3 und 4 über ihre Einbaustücke 5 und 6 gelagert werden.

Die Einbaustücke 5 und 6 Stützwalzen 3 und 4 arbeiten dabei mit Ausbalancierungszylindern 7 und 9 bzw. 8 und 10 zusammen, welche in üblicher Weise in den Walzenständern 1 sitzen. Im Bereich zwischen den beiden Stützwalzen 3 und 4 ist in den jedem Walzenständer 1 einlaufseitig ein Halteblock 11 angeordnet, während sich auslaufseitig zwischen den beiden Walzenständern 1 jeweils oberhalb und unterhalb der Walzebene ein Querholm befindet, der sogenannte Stützbrücken 12 und 13 bildet.

In den Halteblöcken 11 der Walzenständer 1 sind, jeweils um eine gemeinsame, horizontale Achse 14 zwei Hebel 15 und 16 einlaufseitig gelagert, die als Schwingen wirken und dabei miteinander durch eine Vertikal-Biegezylinder 17 in Stellverbindung stehen. Auslaufseitig ist an der Stützbrücke 12 um eine horizontale Achse 18 ein Hebel 19 schwenkbar gelagert, während an der Stützbrücke 13, ebenfalls um eine horizontale Achse 20 ein entsprechender Hebel 21 schwenkbar aufgehängt ist. Auch die beiden Hebel 19 und 21 sind als Schwingen wirksam un stehen mitein- ; ander durch Vertikal-Biegezylinder 22 in Stellverbindung, wie das deutlich der Fig. 2 entnommen werden kann.

Die einander zugewendeten Kopfstücke 23 und 24 der beiden oberen Hebel 15 und 19 dienen jeweils zur Halterung der Einbaustücke 25 für eine obere Arbeitswalze 26, während die entsprechenden Kopfstücke 27 und 28 der beiden unteren Hebel 16 und 21 miteinander eine Halterung für die Einbaustücke 29 einer unteren Arbeitswalze 30 bilden.

Wichtig ist, daß jeweils das Kopftück eines der beiden zusammenarbeitenden Hebel 15 und 19 bzw. 16 und 21, insbesondere das Kopfstücke 23 bzw. 27 der einlaufseitig gelagerten Hebel 15 bzw. 16 durch ein Gelenk 31 bzw. 32 gehalten wird, welches eine parallel zur Längsachse der Arbeitswalze 26 bzw. 30 verlaufende - also horizontale - Achse hat.

Wie in Fig. 3 in Verbindung mit einem Einbaustück 25 der oberen Arbeitswalze 26 gezeigt wird, sind die Einbaustücke 25 und 29 an ihren voneinander abgewendeten Längsseiten jeweils mit zwei Abstufungen 33 versehen, die zwischen sich einen Absatz 34 begrenzen. Mit dem einen Absatz 34 greift dabei jedes der Einbaustücke 25 bzw. 29 in eine klauenartige Halterung 35 am Kopfstücke 23 bzw. 27 des Hebels 15 bzw. 16 ein, während der gegenüberliegende Absatz 34 mit einer entsprechenden, klauenartigen Halterung 36 des Kopfstückes 24 am Hebel 19 bzw. 21 in Halteeingriff tritt, wie das besonders deutlich der Fig. 3 zu entnehmen ist.

In jedem der Kopfstücke 23, 27, 24 und 28 sind zwei im Abstand übereinanderliegende, nach der Seite hin offene Führungsstücke 38 mit U-förmigem Querschnitt befestigt, in die die Einbaustücke 25 bzw. 28 jeweils mit passenden Führungsleisten 39 eingreifen, wie das ebenfalls aus Fig. 3 besonders deutlich entnommen werden kann.

Als wesentlich ergibt sich aus Fig. 2 noch, daß die einlaufseitig gelagerten, unteren Hebel 16 durch Anschläge 40 am Halteblock 11 hinsichtlich inhrer Abwartsbewegung begrenzt werden, während der Schwenkwinkel der auslaufseitig gelagerten, unteren Hebel 21, ebenfalls nach unten durch Anschläge 41 begrenzt wird, die sich an der Stützbrücke 13 befinden.

Die Anschläge 40 und 41 haben bei einem Mehrwalzengerüst der beschreibenen Bauart für den einfachen und zügigen Walzenwechsel Bedeutung, weil sie nämlich zusammen mit den Vertikal-Biegezylinder 17 und 22 eine Ausrichtung der Arbeitswalzen 26 und 30 im Mehrwalzengerüst ermöglichen, die ein exaktes Aus- und Einfahren derselben zusammen mit ihren Einbaustücken 25 und 29 relativ zu dem Kopfstück 23, 24 bzw. 27, 28 der Hebel 15, 19 und 16, 31, gewährleistet.

Den Fig. 1 und 2 ist deutlich zu entnehmen, daß die Achsebene 42-44 der beiden Arbeitswalzen 26 und 30 gebenüber der Ansebene 43-43 der beiden Stützwalzen 3 und 4 zur Auslaufseite des Mehrwalzengerüstes hin versetzt angeordnet ist, und daß dabei der Abstand zwischen den beiden Achsebenen 42-42 und 43-43 so bemessen werden kann, daß er etwa dem halben Arbeitswalzendurchmesser entspricht und dabei sowohl etwas größer als auch etwas kleiner als dieser sein kann.

Erkennbar ist aus den Fig. 1 und 2 aber auch, daß die beiden Arbeitswalzen 26 und 30 gegenüber den beiden Stützwalzen 3 und 4 einen relativ geringen Durchmesser haben, wobei das Durchmesserverhältnis vorzugsweise etwa bei 1:5 liegen, jedoch auch kleiner oder größer sein kann.

Die Biegung der Arbeitswalzen 26 und 30 in Vertikalrichtung, und zwar sowohl in Richtung gegen die Stützwalzen 3 und 4 als auch gegen das im walzspalt 44 befindliche Walzgut wird mit Hilfe der an den Hebeln 15, 16 angreifenden Vertikal-Biegezylinder 17 und der an den Hebeln 19 und 21 angreifenden Vertikal-Biegezylinder 22 bewirkt. Eine Biegung in horizontaler Richtung kann an mindestens einer der beiden Arbeitswalzen 26 und 30 erreicht werden.

Die obere Arbeitswalze 26 wirkt mit einer Zwischenwalze 45 zusammen, die in den Hebeln 19 gelagert ist und ihrerseits an Stützrollen 46 anliegen, welche an der Stützbrücke 12 lagern. Auch mit der unteren Arbeitswalze 30 wirkt eine entsprechende Zwischenwalze 47 zusammen, die ihrerseits an Stützrollen 48 anliegt, welche in der Stützbrücke 13 gelagert sind.

Beim Ausführungsbeispiel nach Fig. 1 ist angedeutet, daß auf die Stützrollen 46 und die Zwischenwalze 45 sowie damit auch auf die obere Arbeitswalze 26 Horizontal-Biegevorrichtungen 49 einwirken können, die in der oberen Stützbrücke 12 untergebracht sind. Ferner ist dort dargestellt, daß auch in der unteren Stützbrücke 13 Horizontal-Biegevorrichtungen 50 sitzen, mittels denen über die Stützrollen 48 sowie die Zwischenwalze 47 auf die untere Arbeitswalze 42 eingewirkt werden kann.

Abweichend hiervon ist beim Ausführungsbeispiel nach Fig. 2 eine Anordnung gezeigt, bei der nur die Horizontal-Biegevorrichtung 49 vorgesehen sind, welche über die Stützrollen 46 und die Zwischenwalze 45 auf die obere Arbeitswalze 26 einwirken können.

Ebenso ist es aber auch denkbar, nur in der unteren Stützbrücke 13 Horizontal-Biegevorrichtungen 50 vorzusehen, um über die Stützrollen 48 und die Zwischenwalze 47 auf die untere Arbeitswalze 30 entsprechend einwirken zu können.

Wichtig ist in jedem Falle, daß die horizontale Verschiebbarkeit der mit den Horizontal-Biegevorrichtungen 49 bzw. 50 zusammenwirkenden Stützrollen 36 bzw. 48 zwischen zwei Endstellungen möglich ist, von denen die eine vor und die andere hinter einer durch die lagerachse 18 bzw. 20 der Hebel 19 bzw. 21 gehenden Vertikal-ebene liegt. Ebenso wichtig ist aber auch, daß die Zwischenwalze 45 bzw. 47 in den Hebeln 19 bzw. 21 durch Kulissenführungen so gehalten wird, daß eine Verschiebung derselben quer zu ihrer Längsachse möglich ist. Diese Ausgestaltung ist nicht nur für die Einwirkung der Horizontal-Biegevorrichtungen 49 bzw. 50 auf die Arbeitswalze 26 bzw. 39 wichtig, sondern auch dann, wenn eine Anstellung der Stützrollen für den Ausgleich unterschiedlicher Durchmesser der Arbeitswalzen und der Stützwalzen erforderlich wird.

Schließlich sei auch noch erwähnt, daß den einlaufseitigen Halteblöcken 11 besondere, horizontale Anstellvorrichtungen an den Walzenständern 1 zugeordnet werden können. Diese sind besonders dann von Bedeutung, wenn konstante Wirkbedingungen für ein im Reversierbetrieb gefahrenes Mehrwalzengerüst gewährleistet werden sollen. Der Einfachheit halber sind jedoch diese horizontalen Anstellvorrichtungen in der Zeichnung nicht dargestellt.

In Fig. 4 der Zeichnung ist die bei einem Mehrwalzengerüst der vorstehend erläuterten Art erzielbare, horizontale Biegung für eine Arbeitswalze schematisch dargestellt. Dabei zeigt die linke Hälfte der Fig. die mögliche Einstellung der betreffenden Arbeitswalze auf eine Parabelform erster Ordnung. Hingegen ist in der rechten Hälfte der Fig. 4 eine Biegeform zweiter Ordnung für die betreffende Arbeitswalze wiedergegeben, die der sogenannten M- oder W-Form entspricht und bei genügend schlanker Ausbildung der Arbeitswalzen eingestellt werden kann. In Fig. 5 der Zeichnung ist weidergegeben, welche Vertikalkomponente sich aus der horizontalen Biegung gemäß Fig. 4 bei außermittiger Anordnung der Arbeitswalzen ergibt. In der linken Hälfte der Fig. 5 ist dabei wieder eine Parabelform erster Ordnung angedeutet, während die rechte Hälfte die Biegeform zweiter Ordnung, also die sogenannte M-oder W-Form wiedergibt.

In der Fig. 6 ist dargestellt, welche Wirkung sich aus der vertikalen Biegung an den Arbeitswalzenzapfen bei bestimmten Breiten- und Lastverhältnissen einstellt. Schließlich sind aus Fig. 7 verschiedene Walzspaltprofile ersichtlich, die durch kombinierte Wirkung von horizontaler und vertikaler Biegung der Arbeitswalzen erzielt werden können. Bei a) und b) sind dabei die sich verstärkenden Wirkungen beider Biegeeffekte dargestellt, während bei c) und d) erkennbar ist, daß durch Gegeneinanderschalten der beiden Biegeeffkete Walzspaltprofile erzeugt werden können, die aus der Biegeform zweiter Ordnung für die Arbeitswalzen resultieren.

## Patentansprüche

1. Mehrwalzengerüst mit zwei angetriebenen Stützwalzen (3 und 4) und von diesen durch Reibungsantreib mitgenommenen Arbeitswalzen (26 und 30), die zu ihrer horizontalen Abstützung aus der senkrechten Achsebene (43-43) der Stützwalzen (3 und 4) in Walzrichtung verlagert sind sowie in Richtung der Verlagerung (42-42) durch an ihren Ballen angreifende Zwischenwalzen (45 und 47) sowie an Stützbrücken (12 und 13) gelagerte Stützrollen (46 und 48) abegestützt sind, dadurch gekennzeichnet, daß beide Arbeitswalzen (26 und 30) mit jedem ihrer Einbaustücke (25 und 29) zwischen einem an der einen Gerüstseite um eine zu den Walzenachsen parallele Achse (14) verschwenkbar gelagerten Hebel (15 und 16) und einem an der anderen Gerüstseite um eine ebenfalls zu den Walzenachsen parallele Achse (18 oder 20) verschwenkbar gelagerten Hebel (19 und 21) gehalten ist, daß die beiden Hebel (16 und 21) für die Einbaustücke (29) der unteren Arbeitswalze (30) in ihrer Abwärtsbewegung durch Anschläge (40 und 41) begrenzt sind, daß dabie die beiden Hebel (15 und 19 bzw. 16 und 21) das ihnen zugeordnete Einbaustück (25 bzw. 29) mit Kopfstücken (23 und 24 bzw. 27 und 28) formschlüssig umfassen, daß weiterhin jeweils zwischen dem an der einen Gerüstseite verschwenkbar gelagerten, oberen Hebel (15) der Arbeitswalze (26) und dem ebenfalls dort verschwenkbar gelagerten Hebel (16) der unteren Arbeitswalze (30) Vertikal-Biegezylinder (17) sowie zwischen dem an der anderen Gerüstseite befindlichen, oberen Hebel (19) der Arbeitswalze (26) und dem dort ebenfalls gelagerten, unteren Hebel (21) für die untere Arbeitswalze (30) weitere Vertikal-Biegezylinder (22) angeordnet sind.

2. Mehrwalzengerüst nach Anspruch 1, dadurch gekennzeichnet, daß wenigstens die Stützrollen (46 oder 48) und/oder die Zwischenwalze (45 oder 47) zu einer der Arbeitswalzen (26 oder 30) durch Horizontal-Biegevorrichtungen (49 oder 50) beaufschlagbar sind.

3. Mehrwalzengerüst nach einem derAnsprüche 1 und 2, dadurch gekennzeichnet, daß zwischen den Einbaustücken (25 oder 29) der Arbeitswalzen (26 oder 30) und den einander zugewendeten Kopfstücken (23, 24 oder 27, 28) der jeweils zusammenwirkenden beiden Hebel (15 und 19 oder 16.und 21) über die maximalen Schwenkwinkelbereiche der Hebel (15, 19 oder 16, 21) hinweg ein Formschluß mit Bewegungsspiel vorgesehen ist.

4. Mehrwalzengerüst nach einem der Ansprüche 1 bis 3, dadurch gekennzeichnet, daß die an den freien Enden der einlaufseitigen Hebel (15 und 16) angeordneten Kopfstücke (23 und 27) durch Gelenke (31 und 32) mit zu den Walzenachsen parallelen Achsen gehalten sind.

5. Mehrwalzengerüst nach einem der Ansprüche 1 bis 4, dadurch gekennzeichnet, daß die Lager (11, 14) der einlaufseitigen Hebel (15 und 16) durch eine horiozontale Anstellvorrichtung beaufschlagbar sind.

6. Mehrwalzengerüst nach einem der Ansprüche 1 bis 5, dadurch gekennzeichnet, daß die beiden einlaufseitig übereinander angeordneten Hebel (15 und 16) eine gemeinsame Lagerachse (14) haben.

7. Mehrwalzengerüst nach einem der Ansprüche 1 bis 6, dadurch gekennzeichnet, daß die Arbeitswalzen-Einbaustücke (25 und 29) an sich gebenüberliegenden Längsseiten mit Absätzen (34) versehen sind, die in klauenartigen Halterungen (35 und 36) an den Kopfstücken (23 und 24 oder 27 und 28) der beiden jeweils zusammenwirkenden Hebel (15, 19 und 16, 21) eingreifen.

8. Mehrwalzengerüst nach einem der Ansprüche 1 bis 7, dadurch gekennzeichnet, daß die Vertikalbeigezylinder (17 und 22) und/oder die Horizontal-Biegevorrichtungen (49 oder 50) durch Druckregelorgane beeinflußbar sind, mit übergeordneten Planheitsregelkreisen in Verbindung stehen.

9. Mehrwalzengerüst nach einem der Ansprüche 1 bis 8, dadurch gekennzeichnet, daß mindestens die der durch die Horizontal-Biegevorrichtungen (49 oder 50) beaufschlagbaren Arbeitswalze (26 oder 30) zugeordnete Zwischenwalze (45 oder47) im auslaufseitig gelagerten Hebel (19 order 21) über Führungskulissen verschiebbar gehalten ist.

10. Mehrwalzengerüst nach einem der Ansprüche 1 bis 9, dadurch gekennzeichnet, daß die von den Horizontal-Biegevorrichtungen (49 oder 50) beaufschlagbaren Stützrollen (46 oder 48) gegenüber der Lagerachse (18 oder 20) für die auslaufseitig gehaltenen Hebel (19 oder 21) zwischen zwei Endstellungen verschiebbar sind, von denen eine vor und eine hinter einer durch die Lagerachsen (18 oder 20) gehenden Vertikalebene liegt.

11. Mehrwalzengerüst nach einem der Ansprüche 1 bis 10, dadurch gekennzeichnet, daß dem auslaufseitig gelagerten unteren Hebel (21) an der Stützbrücke (13) ein Anschlage (41) un dem einlaufseitigen, unteren Hebel (16) am Halteblock (11) ein Anschlag (40) zugeordnet ist.

12. Mehrwalzengerüst nach einem der Ansprüche 1 bis 11, dadurch gekennzeichnet, daß in den Kopfstücken (23, 24 und 27, 28) der Hebel (15, 19 und 16, 21) jeweils zwei mit Abstand übereinanderliegende, nach der Seite hin offene Führungsstücke (38) mit U-förmigem Querschnitt vorgesehen sind, in die die Einbaustücke (25 und 29) mit Führungsleisten (39) eingreifen.

## Revendications

1. Cage de laminoir à plusieurs cylindres qui comporte deux cylindres d'appui (3 et 4) entrânés et des cylindres de travail (26 et 30) qui sont entraînés par frottement par les précédents et qui, pour leur appui dans le sens horizontal, sont écartés, dans le sens du laminage, du plan vertical (43-43) contenant les axes des cylindres d'appui et, dans cette direction de déplacement (42-42), prennent appui sur des cylindres intérmédiares (45 et 47 agissant sur leurs tables et sur des rouleaux d'appui (46 et 48) montés dans des ponts dlappui (12 et 13), caractérisé en ce que les deux cylindres de travail (26 et 30) sont maintenus, chacun par leurs empoises (25 et 29) entre un levier (15 et 16) monté d'un côté de la cage de manière à pouvoir pivoter autour d'un axe (14) parallèle aux axes des cylindres et un levier (19 et 21) monté de l'autre côté de la cage de manière à pouvoir pivoter autour d'une axe (18 ou 20) également parallèle aux axes desy cylindres, en ce que le déplacement vers le bas des deux leviers (16 et 21) associés aux empoises (29) du cylindre de travail inférieur (30) est limité par des butées (40 et 41 ), en ce que les deux leviers (15 et 19 ou 16 et 21) entourent avec adaptation des formes les empoises correspondantes (25 ou 29) avec leurs têtes (23 et 24 ou 27 et 28), en ce qu'entre le levier supérieur (15) du cylindres de travail qui est monté d'un côté de la cage de mainère à pouvoir pivoter et le levier (16) du cylindre de travail inférieur (30) qui est également monté de manière à pouvoir pivoter, la cage comprend des vérins de flexion (17) agissant dans le sens vertical et, entre le levier supérieur (19) du cylindre de travail (26) qui se trouve de l'autre côté de la cage et le levier inférieur (21) du cylindre de travail inférieur (30), également monté du même côté, d'autre vérins deflexion (22) agissant dans le sens vertical.

2. Cage de laminoir à plusieurs cylindres selon la revendication 1, caractérisé en ce qu'au moins les rouleaux d'appui (46 ou 48) et/ou les cylindres intermédiaires (45 ou 47) associés chacun à l'un des cylindres de travail (26 ou 30) peuvent être poussés vers l'un des cylindres de travail (26 ou 30) par des dispositifs de flexion (49 ou 50), qui agissent dans le sens horizontal.

3. Cage de laminoir selon l'une des revendications 1 ou 2, caractérisé en ce qu'entre les. empoises (25 ou 29) des cylindres de travail (26 ou 30) ou les têtes (23, 24 ou 27, 28) des deux leviers associés qui sont tournées l'une vers l'autre, il y a un encastrement avec un jeu permettant un déplacement au-delà du domaine de pivotement maximal des leviers (15, 19 ou 16,21).

4. Cage de laminoir à plusieurs cylindres selon une des revendications 1 à 3, caractérisée en ce que les têtes (23 et 27) qui se trouvent aux extrémités libres des leviers (15 et 16) situés du côté s'articulent (31 et 32) sur des axes parallèles aux axes des cylindres.

5. Cage de laminoir à plusieurs cylindres selon une des revendications 1 à 4, caractérisé en ce que les parliers (11, 14) des leviers (15 et 16) situés du côté entrée peuvent être soumis à l'action d'un dispositif de réglage dans le sens horizontal.

6. Cage de laminoir à plusieurs cylindres selon une des revendications 1 à 5, caractérisé en ce que les deux leviers superposés (15 et 6) qui sont situés du côté entrée ont un axe commun (14).

7. Cage de laminoir à plusieurs cylindres selon une des revendications 1 à 6, caractérisé en ce que les empoises (25 et 29) des cylindres de travail comportent des parties rapportées (34) qui se trouvent sur des côtés longitudinaux opposés et qui s'engagent dans des dispositifs de maintien (35 et 36) en forme de griffes au niveau des têtes (23 et 24 ou 27 et 28) des deux leviers (15, 19 et 16, 21) qui coopèrent.

8. Cage de laminoir à plusieurs cylindres selon une des revendications 1 à 7, caractérisé en ce que les vérins de flexion (17 et 22) agissant dans le sens vertical et/ou les dispositifs de flexion (49 ou 50) agissant dans le sens horizontal peuvent être commandés par des organes de réglage de la pression reliés à des circuits de réglage de la planéité.

9. Cage de laminoir à plusieurs cylindres selon une des revendications 1 à 8, caractérisé en ce qu'au moins les cylindres intermédiaires (46 ou 47) associés aux cylindres de travail (26 ou 30) qui peuvent être soumis à l'action des dispositifs de flexion (49 ou 50) agissant dans le sens horizontal sont maintenus de manière à pouvoir se déplacer, au moyen de glissières de guidage, dans les leviers (19 ou 21) situés du côtés sortie.

10. Cage de laminoir à plusieurs cylindres selon une des revendications 1 à 9, caractérisé en ce que les rouleaux d'appui (46 ou 48) qui peuvent être soumis à l'action des dispositifs de flexion (49 ou 50) agissant dans le sens horizontal peuvent se d'éplacer, par rapport à l'axe de palier (18 ou 20) des leviers (19 ou 21) situés du côté sortie, entre deux positions d'extrémité qui se trouvent l'une en avant et l'autre en arrière d'un plan vertical passant par les axes de paliers (18 ou 20).

11. Cage de laminoir à plusieurs cylindres selon une des revendications 1 à 10, caractérisé en ce qu'au levier inférieur (21) situé du côté sortie est associée, au niveau du pont d'appui (13), une butée (41) et qu'au levier inférieur (16) situé du côté entrée est associée, au niveau du bloc de maintien (11), une butée (40).

12. Cage de laminoir à plusieurs cylindres selon une des revendications 1 à 11, caractérisé en ce que les têtes (23, 24 et 27, 28) des leviers (15, 19 et 16, 21) comportent chacune deux pièces de guidage (38) qui ont une section en forme d'U et sont ouvertes sur le côté et qui sont superposées à une certaine distance l'une de l'autre et dans lesquelles les empoises (25 et 29) s'engagent au moyen de bandes de guidage (39).

## Claims

1. Cluster roll stand with two driven backing rolls (3 and 4) and working rolls (26 and 30), which are entrained by these through frictional drive and which are for their horizontal support shifted in rolling direction out of the vertical axial plane (43-43) of the backing rolls (3 and 4) as well as supported in the direction of the shift (42-42) by intermediate rolls (45 and 47) engaging at their barrels as well as backing rolls (46 and 48) borne at support bridges (12 and 13), characterised thereby, that both working rolls (26 and 30) with each of their chocks (25 and 29) are retained between a lever (15 and 16) borne to be pivotable about an axle (14) parallel to the roll axes at the one stand side and a lever (19 and 21) borne to be pivotable about an axle (18 or 20) likewise parallel to the roll axes at the other stand side, that both the levers (16 and 21) for the chocks (29) of the lower working roll (30) are limited in their downward movement by abutments (40 and 41), that both the levers (15 and 19 or 16 and 21) in that case shape-lockingly encompass the chock (25 or 29) associated with them by head members (23 and 24 or 27 and 28), that furthermore vertical bending cylinders (17) are arranged each time between the upper lever (15), which is borne to be pivotable at the one stand side, of the working roll (26) and the lever (16), which is likewise borne to be pivotable there, of the lower working roll (30) as well as further vertical bending cylinders (22) were arranged between the upper lever (19), which is situated at the other stand side, of the working roll (26) and the lower lever (21), which is likewise borne there, of the lower working roll (30).

2. Cluster roll stand according to claim 1, characterised thereby, that at least the backing rolls (46 or 48) and/or the intermediate roll (45 or 47) are loadable towards one of the working rolls (26 or 30) by horizontal bending devices (49 or 50).

3. Cluster roll stand according to one of the claims 1 and 2, characterised thereby, that a shape-locking with clearance of motion is provided over the maximum pivot angle ranges of the levers (15, 19 or 16, 21) between the chocks (25 or 29) of the working rolls (26 or 30) and the mutually facing head members (23, 24 or 27, 28) of both the respectively co-operating levers (15 and 19 or 16 and 21).

4. Cluster roll stand according to one of the claims 1 to 3, characterised thereby, that the head members (23 and 27), which are arranged at the free ends of the levers (15 and 16) at the inlet side, are retained by hinges (31 and 32) with axes parallel to the roll axes.

5. Cluster roll stand according to one of the claims 1 to 4, characterised thereby, that the bearings (11, 14) of the levers (15 and 16) at the inlet side, are loadable by an horizontal screw- down device.

6. Cluster roll stand according to one of the claims 1 and 5, characterised thereby, that both the levers (15 and 16), which are arranged one above the other at the inlet side, have a common bearing axle (14).

7. Cluster roll stand according to one of the claims 1 to 6, characterised thereby, that the working roll chocks (25 and 29) are provided at mutually opposite longitudinal sides with stepped portions (34), which engage into clawlike mountings (35 and 36) at the head members (23 and 24 or 27 and 28) of both the respectively co-operating levers (15, 19 and 16, 21).

8. Cluster roll stand according to one of the claims 1 to 7, characterised thereby, that the vertical bending cylinders (17 and 22) and/or the horizontal bending devices (49 or 50) are influenceable by pressure-regulating organs which stand in connection with superordinated planarity-regulating circuits.

9. Cluster roll stand according to one of the claims 1 to 8, characterised thereby, that at least the intermediate roll (45 or 47), which is associated with the working roll (26 or 30) loadable by the horizontal bendings devices (49 or 50), is retained to be displaceable by way of guide gates in the lever (19 or 21) borne at the outlet side.

10. Cluster roll stand according to one of the claims 1 to 9, characterised thereby, that the backing rolls (46 or 48), which are loadable by the horizontal bending devices (49 or 50), are displaceable relative to the bearing axle (18 or 20) for the levers (19 or 21) retained at the outlet side between two end settings, of which one lies in front and one lies behind a vertical plane passing through the bearing axles (18 or 20).

11. Cluster roll stand according to one of the claims 1 to 10, characterised thereby, that an abutment (41) is associated at the supporting bridge (13) with the lower lever (21) borne at the outlet side and an abutment (40) is associated at the retaining block (11) with the lower lever (16) at the inlet side.

12. Cluster roll stand according to one of the claims 1 to 11, characterised thereby, that two guide members (38), which are of U-shaped cross-section, are open towards the side and which lie one at a spacing above the other and into which the chocks (25 and 29) engage by guide strips (39), are provided respectively in each of the head members (23, 24 and 27, 28) of the levers (15, 19 and 16, 21).
